# EUROPÄISCHE PATENTSCHRIFT

(11) **EP 0 611 917 B1**
(45) Veröffentlichungstag und Bekanntmachung des Hinweises auf die Patenterteilung: **14.05.1997**
(21) Anmeldenummer: 94101652.9
(22) Anmeldetag: 03.02.1994
(51) Int. Cl.: F21S 1/02, F21V 31/00

(54) **Leuchte für Backöfen**
Lamp for baking ovens
Lampe pour fours de cuisson

(30) Priorität: 15.02.1993 DE 4304523
(43) Veröffentlichungstag der Anmeldung: 24.08.1994
(73) Patentinhaber: Bosch-Siemens Hausgeräte GmbH, 81669 München (DE)
(72) Erfinder: Mallinger, Peter, Dipl.-Ing., D-83301 Traunreut (DE); Haberlander, Rainer, Dipl.-Ing., D-83329 Waging (DE)

(56) Entgegenhaltungen:
- DE-U- 7 915 273
- DE-U- 8 514 379
- GB-A- 201 984

## Beschreibung

Die Erfindung bezieht sich auf eine Leuchte für Backöfen gemäß dem Oberbegriff des Patentanspruches 1.

Bei bekannten Leuchten dieser Art (DE-41 21 886 A1 bzw EP-A-0 521 248) ist innerhalb eines, einen Reflektor bildenden Leuchtengehäuses eine Lampenfassung mit Lampe angeordnet, wobei die Leuchtenkammer gegenüber dem Backofeninnenraum verschlossen ist durch eine, eine Glasplatte aufweisende Abdeckung, die sich unter Zwischenlage einer elastischen Dichtung, insb. einer Silikondichtung, an einem Randflansch des Leuchtengehäuses abstützt. Durch dieses Dichtungselement soll der Eintritt von bei Betrieb des Backofens entstehendem Wrasen in das Innere der Leuchte verhindert werden. Es besteht jedoch hierbei die Schwierigkeit, daß bei erhöhter Ofentemperatur, z.B. bei pyrolytischer Selbstreinigung unter Erhitzung des Backofeninnenraumes auf nahezu 100° C das Dichtungselement dieser Temperatur nicht standhält und zerstört wird.

Der Erfindung liegt die Aufgabe zugrunde, die Leuchte mit einer derartigen Abdeckung auszustatten, daß auch unter der Einwirkung extrem hoher Temperaturen die Wrasendichtheit der Leuchte erhalten bleibt und die Zerstörung eines Dichtungselementes nicht zu befürchten ist.

Aus DE-U-79 15 273 ist eine kraftschlüssig eingelegte ringförmige Metalldichtung bekannt. Diese kann beim Auswechseln der Lampe verloren gehen.

Dieses Problem wird gemäß der Erfindung gelöst durch die im Kennzeichnungsteil des Patentanspruches 1 aufgeführten Maßnahmen. Vorteilhafte Ausgestaltungen der Erfindung ergeben sich aus den nachfolgenden Patentansprüchen.

Dadurch, daß gemäß der Erfindung als metallische Federwangen ausgebildete Dichtungselemente verwendet werden, ist eine schädliche Beeinflussung der Wrasendichtheit durch extreme Temperatureinwirkung in keiner Weise zu befürchten. Diese besonderen Dichtungselemente sind fester, unverlierbarer Bestandteil der ohne Anwendung eines Werkzeuges auch vom Laien bequem vom Leuchtengehäuse zu entfernenden Abdeckung. Diese Federwangen sind vorzugsweise Bestandteil eines metallischen Rahmens, der wiederum Rastelemente bildet für die Verrastung der Abdeckung am Leuchtengehäuse. Insgesamt ergibt sich erfindungsgemäß eine Leuchte, die sowohl wrasendicht ist als auch extrem hohen Temperaturen z.B. nigungstemperaturen standhalten kann.

Die Erfindung ist anhand eines in der Zeichnung dargestellten Ausführungsbeispieles nachstehend erläutert.

Es zeigt
- Fig. 1 und 2: die Leuchte in Schnittdarstellung und Draufsicht,
- Fig. 3: eine vergrößerte Einzelheit der Leuchte in Schnittdarstellung.

Die in den Figuren 1 und 2 dargestellte Leuchte besitzt als Grundelement ein langgestrecktes Leuchtengehäuse 1, das eine Leuchtenkammer 2 umzieht, deren z.B. aus Aluminiummaterial bestehende, zu einer Seite hin gewölbte Wandung 3 im Inneren der Leuchtenkammer 2 einen Reflektor für von einer Lampe 4, vorzugsweise von einer Hochvolt-Halogenlampe herkommende Lichtstrahlen dient. Das Leuchtengehäuse 1 besitzt ein, einen unmittelbaren Bestandteil der Wandung 3 darstellenden Umfangsflansch 5 (Fig. 3), der eine rechteckförmige, langgestreckte Leuchtenöffnung 6 umzieht. In einer mit einer entsprechenden Öffnung versehenen, seitlichen Wandung 7 des Leuchtengehäuses 1 ist eine allgemein mit 8 bezeichnete Lampenfassung befestigt mit elektrischen Anschlußelementen 9, auf deren nicht dargestellte Kontaktelemente die Lampe 4 im Inneren der Leuchtenkammer 2 aufgesteckt ist. Die Leuchte ist mit ihrem Umfangsflansch 5 in eine Öffnung 10, z.B. der Seitenwand 11 einer nicht weiter dargestellten Backofenmuffel eingesetzt, derart, daß die Leuchtenöffnung 6 dem Innenraum 12 des Backofens zugewandt ist und das Leuchtengehäuse 1 außerhalb der Backofenmuffel liegt. Es ist in den Figuren nicht weiter dargestellt, daß der innenliegende Umfangsflansch 5 z.B. dadurch mit der Wandung 11 des Backofens verbunden ist, daß das Lampengehäuse 1 mit Abstand vom Umfangsflansch 5 federnde Krampen besitzt, die beim Eindrücken des Lampengehäuses 1 in die Öffnung 10 mit dem Öffnungsrand verrasten. In ebenfalls nicht dargestellter Weise kann der Backofen eingerichtet sein für eine sogenannte pyrolytische Selbstreinigung unter Verwendung von elektrischen Heizelementen in mittels welchen bei geschlossener Backofentür eine Erhitzung des Backofeninnenraumes bis auf eine Temperatur von nahezu 500°C ermöglicht wird. Allgemein mit 13 ist eine Abdeckung der Leuchte bezeichnet, die auf die Leuchtenöffnung 6 aufdrückbar und mit dem Leuchtengehäuse 1 verrastbar ist. Diese Abdeckung 13 kann auch vom Laien von Hand abgenommen werden, etwa zum Auswechseln der schadhaft gewordenen Lampe 4. Die als Einzelheit in Fig. 3 verdeutlichte Abdeckung 13 besteht aus einer randseitig leicht abgekröpften Glasplatte 14, die fest verbunden ist mit einem aus metallischem Federmaterial bestehenden Rahmen 15, der die dem Leuchtengehäuse 1 zugewandte Innenseite der Glasplatte 14 im Bereich der Abkröpfung 16 umzieht und mittels U-förmig gebogenen Ansätzen 17 zwei gegenüberliegende Randkanten 18 der Glasplatte 14 umgreift und damit fest und unverlierbar mit dieser Glasplatte 14 verbunden ist. Der vorgenannte Rahmen 15 besitzt in Höhe der rechteckförmigen Leuchtenöffnung 6 freiragende, zum Leuchtengehäuse 1 hin abgebogene und an den Enden gewölbte Federwangen 19, die abschnittsweise rechtwinkelig aufeinanderstehen und in den Ecken durch Schlitze 20 voneinander getrennt sind. Im Bereich dieser Federwangen 19 besitzt der metallische Rahmen 15 an gegenüberliegenden Seiten ebenfalls einstückig ausgeschnittene und ausgeformte, federnde Rastelemente 21, die im wesentlichen S-förmig und freiragend gebogen sind, wie insb. Fig. 3 zeigt und die zusammenwirken mit Gegenrastelementen 22 in Form von in der Wandung 3 des Leuchtengehäuses 1 vorgesehenen Rastöffnungen. Ferner sind federnde Zentrierelemente 21' als Bestandteile des Rahmens 15 vorgesehen, vorzugsweise an allen vier Seiten des Rahmens 15. Mit dem Aufdrücken der Abdeckung 13 auf die Leuchtenöffnung 6 stützen sich die metallischen Federwangen 19 federnd auf dem Umfangsflansch 5 des Leuchtengehäuses 1 ab, derart, daß diese Federwangen 19 ein Dichtungselement zwischen Abdeckung 13 und Leuchtengehäuse 1 bilden. Dabei wird die Abdeckung 13 durch die Zentrierelemente 21' gegenüber der Leuchtenöffnung 6 lagemäßig zentriert. Unmittelbar darauffolgend verrasten die Rastelemente 21 des Rahmens 15 in den Gegenrastelementen 22, so daß eine stabile aber dennoch leicht lösbare Befestigung der Abdeckung 13 hergestellt ist.

## Patentansprüche

1. Leuchte für Backöfen, insb. für Backöfen mit pyrolytischer Selbstreinigung, mit in einer Ofenwand befestigtem Leuchtengehäuse mit in dessen Leuchtenkammer befindlicher Lampenfassung sowie mit einer die Leuchtenöffnung der Leuchtenkammer überdeckenden und abnehmbaren, transparenten Abdeckung, die mit einem metallischen Dichtungselement wrasendicht gegenüber dem Leuchtengehäuse verspannt ist, **dadurch gekennzeichnet**, daß das Dichtungselement durch mit der Abdeckung (14) verbundene, die Leuchtenöffnung (6) umziehende metallische Federwangen (19) gebildet ist, die einstückige Bestandteile eines fest mit der Abdeckung (14) verbundenen metallischen Rahmens (15) sind.

2. Leuchte nach Anspruch 1, **dadurch gekennzeichnet**, daß der metallische Rahmen (15) ferner als einstückige Bestandteile federnde Rastelemente (21) besitzt, die mit am Leuchtengehäuse (1) vorgesehenen Gegenrastelementen (22) verrasten.

3. Leuchte nach Anspruch 2, **dadurch gekennzeichnet**, daß der metallische Rahmen (15) als einstückige Bestandteile am Rahmenumfang verteilte federnde Zentrierelmente (21) besitzt.

4. Leuchte nach einem der vorhergehenden Ansprüche, **dadurch gekennzeichnet**, daß der metallische Rahmen (15) an wenigstens zwei gegenüberliegenden Rahmenschenkeln U-förmig gebogene, den Rand (Randkanten 18) der Glasplatte (14) umgreifende Ansätze (17) besitzt.

## Claims

1. Lamp for baking ovens, in particular for baking ovens with pyrolytic self-cleaning, with a lamp housing, which is fastened in an oven wall and in the lamp chamber of which a lamp holder is disposed, as well as with a removable transparent cover which covers the lamp opening of the lamp chamber and is covered in vapour-tight manner relative to the lamp housing by a metallic sealing element, characterised thereby, that the sealing element is formed by metallic spring cheeks (19), which surround the lamp opening (6) and which are connected with the cover (14) and are integral components of a metallic frame (15) firmly connected with the cover (14).

2. Lamp according to claim 1, characterised thereby, that the metallic frame (15) furthermore comprises resilient detent elements (21), which detent with counterdetent elements (22) at the lamp housing (1), as integral components.

3. Lamp according to claim 2, characterised thereby, that the metallic frame (15) comprises resilient centring elements (21), which are distributed at the circumference of the frame, as integral components.

4. Lamp according to one of the preceding claims, characterised thereby, that the metallic frame (15) comprises extensions (17), which are bent into U-shape and encompass the rim (rim edges 18) of the glass plate (14), at at least two mutually opposite frame limbs.

## Revendications

1. Lampe destinée à des fours de cuisson, notamment à des fours de cuisson autonettoyants par pyrolyse, comportant un boîtier de lampe qui est fixé dans une paroi du four, une douille de lampe disposée dans la chambre à lampe dudit boîtier et un capot transparent démontable qui couvre l'ouverture de la chambre à lampe et est fixé de manière étanche aux buées vis-à-vis du boîtier de lampe, à l'aide d'un élément d'étanchéité métallique, caractérisée par le fait que l'élément d'étanchéité est formé par des joues (19) élastiques métalliques qui entourent l'ouverture de lampe (6) et font partie intégrante d'un cadre (15) métallique solidaire du capot (14).

2. Lampe selon la revendication 1, caractérisée par le fait que le cadre (15) métallique comporte en outre des éléments d'encliquetage (21) qui forment un ensemble monobloc avec ledit cadre et s'encliquètent sur des contre-éléments (22) d'encliquetage prévus sur le boîtier de lampe (1).

3. Lampe selon la revendication 2, caractérisée par le fait que le cadre (15) métallique comporte des éléments de centrage (21) élastiques qui forment un ensemble monobloc avec le cadre et sont répartis sur le pourtour dudit cadre.

4. Lampe selon une des revendications précédentes, caractérisée par le fait que le cadre (15) métallique comporte sur au moins deux ailes de cadre en vis-à-vis, des prolongements (17) en forme de U qui entourent le le bord (bords 18) de la plaque de verre (14).
